# EUROPÄISCHE PATENTANMELDUNG

(11) **EP 2 141 683 A1**
(43) Veröffentlichungstag der Anmeldung: **06.01.2010**
(21) Anmeldenummer: 09400027.0
(22) Anmeldetag: 09.06.2009
(51) Int. Cl.: G09F 15/00, E01F 9/012

(54) **Mobiles Traggestell, Signaleinrichtung, Adaptervorrichtung und mobiles Signalsystem**

(30) Priorität: 04.07.2008 EP 08405169
(71) Anmelder: Acquaalta Schutzsysteme GmbH, 6330 Cham 1 (CH)
(72) Erfinder: Sager, Bruno, 6330 Cham (CH)
(74) Vertreter: Steiniger, Carmen

(57) **Zusammenfassung**

Die vorliegende Erfindung betrifft ein mobiles Traggestell mit einem Tragpfosten, an welchem wenigstens eine Halterung zur Befestigung eines flächigen Anzeigeelementes vorgesehen ist, eine Signaleinrichtung mit einem solchen Traggestell, eine Adaptervorrichtung für ein solches Traggestell oder eine solche Signaleinrichtung sowie ein mobiles Signalsystem. Es ist die Aufgabe der vorliegenden Erfindung, ein Traggestell sowie eine Signaleinrichtung der oben genannten Gattung zur Verfügung zu stellen, welche eine verbesserte Einsehbarkeit eines an dem Traggestell oder der Signaleinrichtung vorgesehenen Anzeigeelementes sowie eine erhöhte Standsicherheit zur Verfügung stellen. Ferner soll eine hohe Variabilität von Einsatzmöglichkeiten für das Traggestell und die Signaleinrichtung geschaffen sowie ein mobiles Signalsystem zur Verfügung gestellt werden, das leicht, einfach installierbar und kompakt verstaubar ist. Diese Aufgabe wird einerseits durch ein mobiles Traggestell der oben genannten Gattung gelöst, wobei das Traggestell einen Fuß aufweist, welcher aus wenigstens einer starren oder verbindungssteifen Konstruktion und wenigstens einer mit der starren oder verbindungssteifen Konstruktion verbundenen flexiblen Mattenanordnung ausgebildet ist, wobei die flexible Mattenanordnung so groß ist, dass sie um die starre oder verbindungssteife Konstruktion einen nicht mit der starren oder verbindungssteifen Konstruktion verbundenen freien Randstreifen ausbildet, und wobei an oder in der wenigstens einen starren oder verbindungssteifen Konstruktion ein Adapter zur Verankerung des Tragpfostens vorgesehen ist. Die Aufgabe wird ferner durch eine Signaleinrichtung mit einem solchen Traggestell gelöst, wobei die Signaleinrichtung wenigstens ein an der Halterung befestigbares flächiges, aufrollbares Anzeigeelement aufweist. Die Aufgabe wird darüber hinaus durch eine Adaptervorrichtung für ein solches Traggestell oder eine solche Signaleinrichtung gelöst, wobei die Adaptervorrichtung eine an einer starren oder verbindungssteifen, einen Querschnitt mit wenigstens einem Winkel aufweisenden Konstruktion vorgesehene Hülse für den Tragpfosten und ein an dieser Konstruktion vorgesehenes Gurtsystem für eine Befestigung an einer Leitplanke aufweist. Ferner wird die Aufgabe durch ein mobiles Signalsystem mit einer solchen Signaleinrichtung, einem teleskopierbaren Tragpfosten und, gegebenenfalls, mit der oben genannten Adaptervorrichtung gelöst.

## Beschreibung

Die vorliegende Erfindung betrifft ein mobiles Traggestell mit einem Tragpfosten, an welchem wenigstens eine Halterung zur Befestigung eines flächigen Anzeigeelementes vorgesehen ist, eine Signaleinrichtung mit einem solchen Traggestell, eine Adaptervorrichtung für ein solches Traggestell oder eine solche Signaleinrichtung sowie ein mobiles Signalsystem.

Ein Traggestell und eine Signaleinrichtung der genannten Gattung sind aus der Druckschrift GB 2 148 360 A bekannt. In der Druckschrift wird vorgeschlagen, zwei Platten miteinander durch ein elastisches Band derart zu verbinden, dass die Platten an der nicht verbundenen Stelle auseinandergespreizt und damit dreieckförmig aufgestellt werden können. Auf den Platten kann beispielsweise ein Verkehrswarnsignal aufgebracht werden. Die Platten sind jeweils mit einem Fußteil verbunden, das gemäß einer Ausführungsform die gespreizten Platten verbinden kann beziehungsweise gemäß einer anderen Ausführungsform von den gespreizten Platten im Winkel nach außen waagerecht abgespreizt ist, sodass sich eine Standfläche für die aus den Platten ausgebildete Signaleinrichtung ergibt.

Das bekannte Traggestell sowie die zugehörige Signaleinrichtung werden direkt auf dem Boden aufgestellt, sodass sie nur eine geringe Höhe aufweisen. Entsprechend können solche Signaleinrichtungen im Straßenverkehr leicht übersehen werden. Ferner besitzt die bekannte Signaleinrichtung den Nachteil, dass in den Zwischenraum zwischen den beiden, voneinander weggespreizten Platten leicht ein Windstoß einfahren und dazu führen kann, dass die Signaleinrichtung kippt oder weggeschleudert wird.

Es ist daher die Aufgabe der vorliegenden Erfindung, ein Traggestell sowie eine Signaleinrichtung der oben genannten Gattung zur Verfügung zu stellen, welche eine verbesserte Einsehbarkeit eines an dem Traggestell oder der Signaleinrichtung vorgesehenen Anzeigeelementes sowie eine erhöhte Standsicherheit zur Verfügung stellen. Ferner soll eine hohe Variabilität von Einsatzmöglichkeiten für das Traggestell und die Signaleinrichtung geschaffen sowie ein mobiles Signalsystem zur Verfügung gestellt werden, das leicht, einfach installierbar und kompakt verstaubar ist.

Diese Aufgabe wird einerseits durch ein mobiles Traggestell mit einem Tragpfosten, an welchem wenigstens eine Halterung zur Befestigung eines flächigen Anzeigeelementes vorgesehen ist, gelöst, wobei das Traggestell einen Fuß aufweist, welcher aus wenigstens einer starren oder verbindungssteifen Konstruktion und wenigstens einer mit der starren oder verbindungssteifen Konstruktion verbundenen flexiblen Mattenanordnung ausgebildet ist, wobei die flexible Mattenanordnung so groß ist, dass sie um die starre oder verbindungssteife Konstruktion einen nicht mit der starren oder verbindungssteifen Konstruktion verbundenen freien Randstreifen ausbildet, und wobei an oder in der wenigstens einen starren oder verbindungssteifen Konstruktion ein Adapter zur Verankerung des Tragpfostens vorgesehen ist.

Durch die an den erfindungsgemäß ausgestalteten Fuß vorgesehene starre oder verbindungssteife Konstruktion, welche eine oder mehrere starre Platte(n), beispielsweise aus Holz oder Hartkunststoff, oder auch ein aus Balken oder Streben zusammengesetztes verbindungsssteifes Gerüst sein kann, wird zum einen eine stabile Grundfläche für das Traggestell und andererseits eine geeignete Verankerungsmöglichkeit für den Tragpfosten zur Verfügung gestellt. Der Tragpfosten ermöglicht wiederum ein Anbringen des flächigen Anzeigeelementes an der an dem Tragpfosten vorgesehenen Halterung, sodass ein befestigtes Anzeigeelement weithin sichtbar ist.

Darüber hinaus besitzt das erfindungsgemäße Traggestell den Vorteil, dass die mit der starren oder verbindungssteifen Konstruktion verbundene flexible Mattenanordnung, welche aus einer oder mehreren ein- oder mehrlagigen Matten aus biegbarem Material zusammengesetzt sein kann, so groß ausgebildet ist, dass sie einen nicht mit der starren oder verbindungssteifen Konstruktion verbundenen freien, flexiblen Randstreifen ausbildet. Dieser ermöglicht es, dass das Traggestell auch dann nicht kippt, wenn der Tragpfosten oder ein an der Halterung an dem Tragpfosten vorgesehenes Anzeigeelement, beispielsweise durch Windeinwirkung oder dergleichen, gekippt wird. Der freie, flexible Randstreifen bleibt bei einer solchen Krafteinwirkung auf das Traggestell in Folge seiner Flexibilität am Boden liegen und sichert damit das Traggestell in seiner aufrechten Position ab.

Im Ergebnis der Erfindung wird ein Traggestell zur Verfügung gestellt, das stabil, einfach aufbaubar und robust ist sowie auch bei starkem Wind keine zusätzlichen Sicherungsmaßnahmen erfordert. Zudem besteht das erfindungsgemäße Traggestell aus nur wenigen, mit geringem Gewicht zur Verfügung stellbaren Elementen, welche einfach zusammenbaubar sind, sodass sich das erfindungsgemäße mobile Traggestell ohne Weiteres von einer einzelnen Person aufbauen und zusammenlegen lässt und beispielsweise im Kofferraum oder dergleichen platzsparend verstauen lässt.

Gemäß einer vorteilhaften Ausführungsform der vorliegenden Erfindung kragt der Adapter aus der starren oder verbindungssteifen Konstruktion aus und die starre oder verbindungssteife Konstruktion weist eine Aussparung auf, in die der Adapter kippbar ist. Der aus der starren oder verbindungssteifen Konstruktion auskragende Adapter stellt eine besonders stabile Verankerungsmöglichkeit für den Tragpfosten dar. Durch die Aussparung in der starren oder verbindungssteifen Konstruktion für den Adapter kann dieser beispielsweise bei einem Zusammenlegen des erfindungsgemäßen Traggestells platzsparend in der Aussparung aufgenommen werden.

Es hat sich als besonders günstig erwiesen, wenn an dem Adapter und/oder dem Tragpfosten wenigstens zwei mit der starren oder verbindungssteifen Konstruktion winklig verbindbare Stützelemente zum Halten des Tragpfostens vorgesehen sind. Die Stützelemente können beispielsweise in Form von Stützstreben gestaltet sein. So kann beispielsweise ein kippbarer Adapter bzw. der Tragpfosten in seiner Halteposition durch die diagonal zur Ausrichtung des Tragpfostens ausgerichteten Stützelemente seitlich gestützt und aufgerichtet werden, wobei die Stützelemente bei einem Zusammenbau des mobilen Traggestells wieder abgeklappt werden können. Darüber hinaus bewirken die Stützelemente eine feste Arretierung der Fußkonstruktion des erfindungsgemäßen Traggestells, sodass der Fuß nicht einklappen kann.

In einer bevorzugten Ausgestaltung der Erfindung weisen die Stützelemente und/oder der Fuß wenigstens einen Verstellmechanismus für eine Einstellung der Neigung des Tragpfostens relativ zu dem Fuß auf. Somit kann die Neigung des Tragpfostens optimal an den Untergrund, auf welchem der Fuß aufliegt angepasst werden, sodass eine hohe Standsicherheit des Tragpfostens einstellbar ist. Beispielsweise können als Verstellmechanismus Langlöcher an dem Fuß und/oder in den Stützelementen vorgesehen sein, sodass die Stützelemente in mehreren Positionen innerhalb des jeweiligen Langloches durch ein entsprechendes Verbindungs- oder Feststellelement an der starren oder verbindungssteifen Konstruktion an dem Fuß arretiert werden können.

Gemäß einer besonders vorteilhaften Ausführungsvariante der vorliegenden Erfindung ist der Fuß aus mehreren, miteinander zusammenklappbar verbundenen Fußteilen ausgebildet, wobei jedes der Fußteile aus wenigstens einer starren Platte und einer mit dieser verbundenen flexiblen Matte unter Ausbildung des wenigstens einen freien Randstreifens ausgebildet ist. Somit ist es möglich, den Fuß, beispielsweise für einen platzsparenden Transport, geeignet zusammenzuklappen.

Vorzugsweise sind die Fußteile durch Scharniere miteinander verbunden. Die Scharniere ermöglichen ein besonders leichtes Auseinander- und Zusammenklappen der Fußteile, sodass ein Anwender des erfindungsgemäßen Traggestells dieses völlig unkompliziert aufbauen und zusammenlegen kann.

Vorteilhafterweise erstreckt sich der freie Randstreifen über den ganzen Umfang des Fußes. Somit ist die Stabilität des erfindungsgemäßen Traggestells unabhängig von dessen Positionierung und der jeweiligen Windrichtung gewährleistet.

In einem besonders geeigneten Beispiel der vorliegenden Erfindung beträgt die Breite des freien Randstreifens zwischen 10% und 30% des größten Durchmessers des Fußes. Damit ist der freie Randstreifen breit genug, genügend Auflagefläche zur Verfügung zu stellen, die eine dauerhafte Aufstellsicherheit des erfindungsgemäßen Traggestells, auch bei Tragpfostenhöhen von über 1,50 m, erlaubt.

Beispielsweise besteht die flexible Matte des Fußes aus Gummi oder Kunststoff, wie beispielsweise PVC. Dieses Material weist eine besonders geeignete Flexibilität bei gleichzeitig vorhandener hoher Beanspruchbarkeit auf.

Es ist zudem besonders von Vorteil, wenn der in dem Adapter verankerte oder verankerbare Tragpfosten teleskopierbar ist. Hierdurch ergibt sich eine besonders leichte Zusammenlegbarkeit des erfindungsgemäßen Traggestells.

In einer bevorzugten Variante der Erfindung ist der Tragpfosten aus glasfaserverstärktem oder kohlefaserverstärktem Kunststoff ausgebildet. Derartige Materialien können hohen Biegebeanspruchungen ausgesetzt werden, ohne dass eine bleibende Verformung der Materialien einsetzt. Somit eignen sich solche Materialien besonders gut für die Ausbildung des Tragpfostens, der somit ohne Weiteres, beispielsweise durch Windeinflüsse oder andere Krafteinwirkungen von außen, um bis zu 90° aus der vertikalen Position gegen den Boden gedrückt werden kann und dennoch danach, aufgrund der hohen Flexibilität des Materials, wieder in die aufrechte Stellung aufschnellt und seine gerade Ausrichtung beibehält.

Die Aufgabe wird ferner durch eine Signaleinrichtung mit einem Traggestell gemäß den oben aufgeführten Ausführungsformen gelöst, wobei die Signaleinrichtung wenigstens ein an der Halterung befestigbares flächiges, aufrollbares Anzeigeelement aufweist.

Die erfindungsgemäße Signaleinrichtung weist einen einfachen, aber dennoch sicheren Aufbau auf, welcher einerseits ein leichtes Aufstellen der Signaleinrichtung, beispielsweise an Straßen bei Verkehrsbehinderungen, und andererseits eine dauerhafte Standfestigkeit der aufgestellten Signaleinrichtung ermöglicht. Im Vergleich zu den bisher aus dem Stand der Technik bekannten Lösungen für beispielsweise im Straßenverkehr einsetzbare mobile Signaleinrichtungen kann das an der erfindungsgemäßen Signaleinrichtung vorgesehene Anzeigeelement in einer solchen Höhe vorgesehen werden, dass das Anzeigeelement für alle Verkehrsteilnehmer ohne Weiteres einsehbar ist. Zudem kann das aufrollbare Anzeigeelement schnell und platzsparend zusammengerollt und bei Bedarf wieder auseinandergerollt werden.

Es hat sich gezeigt, dass es besonders vorteilhaft ist, wenn das aus flexiblem, aufrollbarem Material ausgebildete Anzeigeelement einander gegenüberliegende, mit Kunststofflatten verstärkte Randbereiche aufweist, welche bei der Installation des Anzeigeelementes an der Halterung eine das Anzeigeelement in Breitenrichtung straffende Ober- und eine Unterkante des Anzeigeelementes ausbilden und an welchen das Anzeigeelement so an der Halterung angebracht werden kann, dass es auch in Längsrichtung gestrafft ist.

Vorzugsweise sind diese Kunststofflatten aus glasfaserverstärktem Kunststoff (GFK) oder kohlefaserverstärktem Kunststoff (CFK) ausgebildet. Diese Materialien weisen eine hohe Stabilität aber auch eine hohe Flexibilität auf, sodass sie stark verbogen werden können, ohne dauerhaft deformiert zu werden.

In einem weiteren möglichen Ausführungsbeispiel der Erfindung weist das Anzeigeelement integrierte Leuchtdioden auf. Solche Leuchtdioden können beispielsweise in eine Plane eingeschweißt werden, welche die Grundlage für das Anzeigeelement ausbildet. Die Leuchtdioden können einzelne Dioden, aber auch vorgefertigte, auf Bändern aufgeschweißte Leuchtdioden sein, die auf das Anzeigeelement aufgebracht oder in dieses eingebracht werden.

Die Aufgabe wird darüber hinaus durch eine Adaptervorrichtung für ein Traggestell oder eine Signaleinrichtung der oben beschriebenen Ausführungsformen gelöst, wobei die Adaptervorrichtung eine an einer starren oder verbindungssteifen, einen Querschnitt mit wenigstens einem Winkel aufweisenden Konstruktion vorgesehene Hülse für den Tragpfosten und ein an dieser Konstruktion vorgesehenes Gurtsystem für eine Befestigung an einer Leitplanke aufweist. Beispielsweise weist dabei die Konstruktion einen L-förmigen Querschnitt auf. Ferner ist es günstig, wenn die Hülse schwenkbar an der Konstruktion angebracht ist.

Die erfindungsgemäße Adaptervorrichtung kann mit dem Winkel, der vorzugsweise etwa ein rechter Winkel ist, derart auf eine Leitplanke aufgelegt werden, dass sich die Seite der Konstruktion, an welcher die Hülse vorgesehen ist, längs der Leitplanke und senkrecht an der Leitplanke nach unten erstreckt. Durch das Gurtsystem wird die Konstruktion an der Leitplanke befestigt, wobei das Gurtsystem nach erfolgtem Einsatz problemlos wieder gelöst werden kann. Daraufhin kann der Tragpfosten des Traggestells bzw. der Signaleinrichtung einfach in die Hülse eingeführt werden. Die Hülse hält den Tragpfosten stabil in der aufgestellten Position.

Durch die erfindungsgemäße Adaptervorrichtung kann das erfindungsgemäße Traggestell bzw. die erfindungsgemäße Signaleinrichtung besonders vorteilhaft insbesondere dann, wenn beispielsweise in Baustellenbereichen kein oder kein ausreichend großer Fahrbahnrandstreifen vorhanden ist, das Traggestell bzw. die Signaleinrichtung mit wenigen Handgriffen zuverlässig direkt an der Leitplanke montiert werden, wobei ein daran angebrachtes oder anbringbares Signal weithin sichtbar ist und eine hohe Standsicherheit des Traggestells bzw. der Signaleinrichtung gewährleistet ist, ohne dass das Traggestell bzw. die Signaleinrichtung mit dem Fuß auf dem Boden aufgestellt werden muss.

Wenn die Hülse schwenkbar an der starren oder verbindungssteifen Konstruktion angebracht ist, kann sie beispielsweise bei schrägen Leitplanken in eine Position geschwenkt werden, welche eine senkrechte Aufstellung des Tragpfostens ermöglicht.

Ferner wird die Aufgabe durch mobiles Signalsystem mit einer Signaleinrichtung nach einer der oben beschriebenen Ausführungsformen und einem teleskopierbaren Tragpfosten gelöst. Das mobile Signalsystem kann auch die oben beschriebene Adaptervorrichtung aufweisen.

Damit kann ein platzsparend zusammenlegbares, einfach aufbaubares und zusammenbaubares, flexibel verwendbares, ohne Weiteres beispielsweise im Kofferraum eines Fahrzeugs leicht transportierbares Signalsystem zur Verfügung gestellt werden, welches gegenüber bisher bekannten mobilen Signalsystemen eine deutlich verbesserte Einsehbarkeit des Anzeigeelementes sowie eine stark verbesserte Standsicherheit, auch bei widrigen Wetterverhältnissen, aufweist.

Bevorzugte Ausführungsformen der vorliegenden Erfindung, deren Aufbau, Funktion und Vorteile werden im Folgenden anhand der Figuren der Zeichnung näher erläutert, wobei
- Figur 1: schematisch eine Ausführungsform einer erfindungsgemäßen Signaleinrichtung mit einem Traggestell gemäß der vorliegenden Erfindung in einer Vorderansicht mit Blick auf ein Anzeigeelement der Signaleinrichtung zeigt;
- Figur 2: schematisch eine Ausführungsform eines zweiteiligen Fußes gemäß einer Ausführungsform des erfindungsgemäßen Traggestells in einer perspektivischen Draufsicht auf den Fuß zeigt;
- Figur 3: schematisch den zweiteiligen Fuß aus Fig. 2 in einer geschnittenen Seitenansicht zeigt;
- Figur 4: schematisch eine Ausführungsvariante einer erfindungsgemäßen Adaptervorrichtung für eine Leitplanke zeigt;
- Figur 5: schematisch eine Ausführungsform der erfindungsgemäßen Adaptervorrichtung mit einer schwenkbaren Hülse zeigt;
- Figur 6: schematisch eine Ausführungsform des erfindungsgemäßen mobilen Signalsystems als zusammengelegtes Paket in einer geschnittenen Seitenansicht zeigt; und
- Figur 7: schematisch eine weitere mögliche Ausführungsform einer erfindungsgemäßen Signaleinrichtung mit einer weiteren Ausführungsform eines Traggestells gemäß der vorliegenden Erfindung in einer perspektivischen Ansicht zeigt.

Fig. 1 zeigt schematisch eine Ausführungsform einer erfindungsgemäßen Signaleinrichtung 51 mit einer Ausführungsform eines erfindungsgemäßen auf einem Boden 64 abstützbaren mobilen Traggestells 1.

Die Signaleinrichtung 51 weist einen in dem Beispiel von Fig. 1 verwendeten zweiteiligen Fuß 44 auf. In anderen, nicht gezeigten Varianten der vorliegenden Erfindung kann der Fuß 44 auch einteilig oder aus mehr als zwei Teilen ausgebildet sein. Der Fuß 44 ist aus einer am Boden 64 aufliegenden, hier aus zwei Matten 46a, 46b zusammengesetzten flexiblen Mattenanordnung 46 und einer mit der flexiblen Mattenanordnung 46 verbundenen und auf der flexiblen Mattenanordnung 46 aufliegenden, hier aus zwei starren Platten 45a, 45b zusammengesetzten starren Konstruktion 45 ausgebildet.

In dem gezeigten Ausführungsbeispiel sind die flexiblen Matten 46a, 46b aus Gummi mit einer Stärke von ca. 2 cm ausgebildet. In anderen, nicht gezeigten Ausführungsbeispielen der vorliegenden Erfindung können für die flexible Mattenanordnung 46 auch andere flexible Materialien, wie beispielsweise Kunststoff, zum Beispiel PVC, auch in anderen Dicken, verwendet werden. Die starren Platten 45a, 45b der starren Konstruktion 45 des in Fig. 1 gezeigten Ausführungsbeispiels bestehen hier aus Holz, können jedoch in anderen, nicht gezeigten Ausführungsvarianten der vorliegenden Erfindung auch aus einem anderen geeigneten starren Material ausgebildet sein.

Ferner kann, wie nachfolgend im Detail anhand von Fig. 7 dargestellt, an Stelle der starren Konstruktion 45 auch eine aus Balken oder Streben zusammengesetzte verbindungssteife Konstruktion 45' verwendet werden.

Die flexible Mattenanordnung 46 ist so groß, dass sie um die starre Konstruktion 45 einen nicht mit der starren Konstruktion 45 verbundenen freien Randstreifen 47 ausbildet. In dem Beispiel von Fig. 1 umgibt der freie Randstreifen 47 vollständig die starre Konstruktion 45. In anderen, nicht gezeigten Ausführungsvarianten der vorliegenden Erfindung kann der freie Randstreifen 47 auch nicht vollständig um den Umfang der starren Konstruktion 45, beispielsweise nur auf einer Seite der starren Konstruktion 45, ausgebildet sein. Vorzugsweise sollte sich der freie Randstreifen 47 jedoch auf allen vier Seiten des Fußes 44 erstrecken.

Durch den größeren Querschnitt der unter der starren Konstruktion 45 vorgesehenen flexiblen Mattenanordnung 46 liegt die flexible Mattenanordnung 46 zumindest auf einem Teil des freien Randstreifens 47 immer auf dem jeweiligen Boden 64, unabhängig von der jeweiligen Gestaltung des Bodens 64, auf. Selbst wenn ein Windstoß oder eine andere Krafteinwirkung auf die Signaleinrichtung 51 einwirkt, kippt allenfalls der obere Teil der Signaleinrichtung 51 in einem Winkel, schnellt jedoch daraufhin wieder in die in Fig. 1 dargestellte aufrechte Position zurück. Gewährleistet wird dies durch den um die starre Konstruktion 45 vorgesehenen freien, flexiblen Randstreifen 47, welcher auch bei einem einseitigen Anheben der Fußes 44 auf der der Krafteinwirkung gegenüberliegenden Seite am Boden 64 liegen bleibt.

An dem Fuß 44 ist ein Adapter 8 zur Verankerung eines Tragpfostens 7 vorgesehen. Der Adapter 8 ist in dem Beispiel von Fig. 1 ein im Querschnitt runder Stutzen.

In anderen nicht gezeigten Ausführungsvarianten der Erfindung kann auch ein anderer Adapter, wie beispielsweise ein rechteckiger Stutzen, in dessen einer Ecke eine ungefähr dreieckige Drehsicherung vorgesehen ist, für eine bessere Arretierung des Tragpfostens 7 in dem Adapter verwendet werden. Bei dieser Ausführungsform wird der im Querschnitt runde Tragpfosten 7 so in den Stutzen eingesteckt, dass der Stutzen den Tragpfosten 7 knapp umgibt. Dabei füllt die Drehsicherung den Zwischenraum zwischen dem Tragpfosten 7 und der Ecke des Stutzens aus.

An dem Adapter 8 sind in diagonaler Ausrichtung Stützelemente 49 zum Stützen des Adapters 8 in seiner vertikalen Ausrichtung angebracht. Die Stützelemente 49 sind bei aufgestellter Signaleinrichtung 51 mit der starren Konstruktion 45 des Fußes 44 mit Hilfe von an dem Fuß 44 vorgesehenen Verbindungs- oder Feststellelementen 66 verbunden.

In dem Beispiel von Fig. 1 ist der Tragpfosten 7 teleskopierbar ausgebildet, wodurch der Tragpfosten 7 beim Aufbauen der Signaleinrichtung 51 in eine gewünschte Höhe teleskopierbar ist und für ein Zusammenlegen der Signaleinrichtung 51 wieder zusammenschiebbar ist, sodass die Signaleinrichtung 51 nach ihrem Zusammenbau nur wenig Platz benötigt.

Ferner besteht der Tragpfosten 7 in dem in Fig. 1 dargestellten Ausführungsbeispiel aus einem glasfaserverstärkten Kunststoff (GFK) oder einem kohlefaserverstärkten Kunststoff (CFK). Dadurch ist der Tragpfosten 7 leicht und kann relativ großen Kräften ausgesetzt werden, ohne dass er sich dauerhaft deformiert.

Der Tragpfosten 7 weist eine Halterung auf, an welcher ein Anzeigeelement 3 befestigt ist. Das Anzeigeelement 3 ist ferner in dem in Fig. 1 dargestellten Ausführungsbeispiel durch eine Spannvorrichtung 63 gespannt.

In dem Beispiel von Fig. 1 weist das Anzeigeelement 3 einen oberen und einen unteren mit jeweils einer Kunststofflatte 60 verstärkten Randbereich 61, 62 auf, zwischen welchen eine rechteckige, in dem gezeigten Beispiel quadratische, Plane 39 aufgespannt ist. Die Kunststofflatten 60 sind in dem gezeigten Ausführungsbeispiel aus glasfaserverstärktem Kunststoff (GFK) oder kohlefaserverstärktem Kunststoff (CFK) ausgebildet, können jedoch in anderen, nicht gezeigten Ausführungsbeispielen der Erfindung auch aus anderen, möglichst leichten und dauerhaft stabilen Materialien, wie aus nicht faserverstärktem PVC, ausgebildet sein.

Wie in dem Beispiel von Fig. 1 schematisch gezeigt, sind in das Anzeigeelement 3 Leuchtdioden 54 integriert. Die Leuchtdioden 54 können beispielsweise vorgefertigte Bänder mit aufgeschweißten Leuchtdioden sein, welche an geeigneten Stellen in die Plane 39 des Anzeigeelementes 3 eingeschweißt worden oder auf andere geeignete Weise an diesem befestigt sind.

An Stelle der Plane 39 kann auch ein anderes Anzeigeelement 3, beispielsweise aus waagerechten Lamellen, erfindungsgemäß verwendet werden. Darüber hinaus ist auch die Verwendung einer starren Tafel möglich. Jedoch wird ein aufrollbar ausgebildetes Anzeigeelement 3 bevorzugt, da hierdurch die Signaleinrichtung 51 besonders leicht in eine für einen Transport und eine Lagerung geeignete Konfiguration umgestellt werden kann.

Dazu wird nach Abnahme des Anzeigeelementes 3 der Tragpfosten 7 aus der Verankerung gezogen. Aus der das Anzeigeelement 3 bildenden Plane 39 kann eine Rolle gebildet werden, die ebenfalls einfach verstaubar ist. Der Tragpfosten 7 kann durch seine Teleskopierbarkeit auf ein minimales Maß zusammenteleskopiert werden.

So besteht die Signaleinrichtung 51 im auseinandergelegten Zustand aus nur wenigen, mit geringem Gewicht ausbildbaren Elementen, welche leicht verstaubar sind und beispielsweise zu einem kompakten Paket, wie in Fig. 6 gezeigt, zusammengelegt werden können.

Fig. 2 zeigt schematisch einen bei dem erfindungsgemäßen Traggestells 1 von Fig. 1 verwendbaren Fuß 44 in einer perspektivischen Draufsicht. Fig. 3 zeigt schematisch den Fuß 44 aus Fig. 2 in einer geschnittenen Seitenansicht.

Der Fuß 44 ist in dem gezeigten Beispiel aus zwei Fußteilen 44a, 44b ausgebildet. Jedes der Fußteile 44a, 44b weist jeweils eine starre Platte 45a, 45b und eine mit dieser verbundene flexible Matte 46a, 46b auf. Die flexiblen Matten 46a, 46b bilden um die starren Platten 45a, 45b einen freien, flexiblen Randstreifen 47 aus.

Der Randstreifen 47 weist eine Breite b auf, die an unterschiedlichen Seitenrändern unterschiedlich groß sein kann und die vorzugsweise zwischen etwa 10% und etwa 30% des größten Durchmessers des Fußes 44 beträgt.

Die Fußteile 44a, 44b sind miteinander entsprechend der durch den Pfeil A angedeuteten Klapprichtung zusammenklappbar. In dem Beispiel von Fig. 2 wird die Zusammenklappbarkeit der Fußteile 44a, 44b durch ein oder mehrere an den starren Platten 45a, 45b vorgesehene Scharniere 50 gewährleistet. Mittig zwischen den beiden miteinander zusammenklappbar verbundenen Fußteilen 44a, 44b ist ein Adapter 8 zur Verankerung des Tragpfostens 7 vorgesehen.

Der in den Adapter 8 eingebrachte Tragpfosten 7 wird in seiner aufrechten Position durch zwei Stützelemente 49 gehalten, die in dem Beispiel von Fig. 2 in Form von Stützstreben ausgebildet sind. Wie in den Fig. 1 und 2 gezeigt, können die Stützelemente 49 sowohl an dem Adapter 8 als auch an dem Tragpfosten 7 angreifen. Die Stützelemente 49 sind jeweils in einem Winkel zu der vertikalen Ausrichtung des Tragpfostens 7 sowie zu der waagerechten Ausrichtung des Fußes 44 an dem Fuß zu arretieren. Dabei bilden die Stützelemente 49 relativ zueinander, gegenüber dem Fuß 44, vorzugsweise einen stumpfen Winkel α aus.

Die Arretierung der Stützelemente 49 an dem Fuß 44 kann beispielsweise, wie in Fig. 3 im Detail gezeigt, durch in den Stützelementen 49 vorgesehene Langlöcher 65, in welche an den Stützelementen 49 angebrachte Verbindungs- oder Feststellelemente 66 in unterschiedlichen Positionen innerhalb der Langlöcher 65 eingreifen können, erfolgen. Hierdurch kann in Abhängigkeit von den jeweiligen Bodenverhältnissen die Winkelausrichtung der Stützelemente 49 und damit die Neigung des Tragpfostens 7 eingestellt werden, um eine verbesserte Standsicherheit der Signaleinrichtung 51 zur Verfügung stellen zu können.

Der Adapter 8 ist in dem Beispiel von Fig. 2 in Form einer kippbaren Hülse ausgebildet. Ferner weisen die starren Platten 45a, 45b der Ausführungsform von Fig. 2 eine Aussparung 48 auf, in welcher der Adapter 8 bei einem Zusammenklappen der Fußteile 44a, 44b aufgenommen werden kann.

So ist es möglich, die beiden Fußteile 44a, 44b zusammen zu klappen. Nach dem Zusammenklappen liegen die starren Platten 45a, 45b der Fußteile 44a, 44b aneinander an, wobei der Adapter 8 in der Aussparung 48 in den starren Platten 45a, 45b versenkt ist. In anderen, nicht gezeigten Ausführungsvarianten der vorliegenden Erfindung kann die Aussparung 48, wenn sie tief genug für die Aufnahme des Adapters 8 ist, auch nur in einer starren Platte 45a oder 45b vorgesehen sein.

Zusätzlich zu den in den Fig. 2 und 3 gezeigten Merkmalen können an den Seitenrändern der flexiblen Matten 46a, 46b, wie in Fig. 7 gezeigt, auch Schnallen oder Klettelemente 21, 22 vorgesehen sein, sodass der Fuß 44 im zusammengeklappten Zustand durch die Schnallen oder Klettelemente 21, 22 fixiert werden kann.

Darüber hinaus können, wie in Fig. 2 gezeigt, beispielsweise an den Rändern der flexiblen Matten 46a, 46b Grifflöcher 20 vorgesehen sein, welche einen Transport, ein Auseinanderklappen und ein Zusammenlegen des Fußes 44 erleichtern.

In den Beispielen von Fig. 2 und 3 bestehen die flexiblen Matten 46a, 46b aus Gummi und die starren Platten 45a, 45b aus Holz. In anderen, nicht gezeigten Ausführungsformen der Erfindung können auch andere starre beziehungsweise flexible Materialien für die jeweiligen Komponenten eingesetzt werden.

Fig. 4 zeigt schematisch eine mögliche Ausführungsform einer erfindungsgemäßen Adaptervorrichtung 55 für das Traggestell 1 oder die Signaleinrichtung 51, die oben näher beschrieben sind. Die Adaptervorrichtung 55 eignet sich ebenso für die nachfolgend in Fig. 7 gezeigte Signaleinrichtung 51' bzw. das von dieser umfasste Traggestell 1'.

Mit Hilfe der Adaptervorrichtung 55 kann das erfindungsgemäße Traggestell 1, 1' bzw. die erfindungsgemäße Signaleinrichtung 51, 51' beispielsweise an einer Leitplanke 59 aufgerichtet und an dieser stabil befestigt werden, ohne dass das Traggestell 1, 1' bzw. dessen Tragpfosten 7 auf dem Boden abgestellt werden muss.

Die Adaptervorrichtung 55 weist eine starre oder verbindungssteife, einen Querschnitt mit wenigstens einem Winkel 68 aufweisende Konstruktion 56 auf, die in dem in Fig. 4 dargestellten Ausführungsbeispiel einen L-förmigen Querschnitt besitzt. Die starre oder verbindungssteife Konstruktion 56 liegt dabei mit dem Winkel 68 auf einer Oberfläche 69 der Leitplanke 59 auf und erstreckt sich mit ihrer Seitenfläche 70 längs und nach unten entlang einer Seite 71 der Leitplanke 59.

An der Seitenfläche 70 der starren oder verbindungssteifen Konstruktion 56 ist eine Hülse 57 für das Einbringen eines Tragpfostens 7 des erfindungsgemäßen Traggestells 1, 1' oder der erfindungsgemäßen Signaleinrichtung 51, 51' angebracht. Die Hülse 57 ist an der Konstruktion 56 so befestigt oder an dieser, wie im Beispiel von Fig. 5 gezeigt, so schwenkbar, dass sie nach Anbringung der Adaptervorrichtung 55 an einer Leitplanke 59 oder einer anderen geeigneten Haltevorrichtung in einer vertikalen Ausrichtung ist oder in eine vertikale Ausrichtung geschwenkt werden kann.

An der starren oder verbindungssteifen Konstruktion 56 ist ein Gurtsystem 58 vorgesehen, mit dem die Konstruktion 56 mit der Hülse 57 an einer Leitplanke 59 angebracht werden kann. In dem in Fig. 4 dargestellten Ausführungsbeispiel weist das Gurtsystem 58 zwei Gurte 72 auf, die einerseits mittels an den Gurten 72 vorgesehenen Ösen 73 an Hakenelementen 74 angehängt und andererseits mittels Ratschen 75 festgezurrt werden können, wobei die Hakenelemente 74 und die Ratschen 75 fest an der starren oder verbindungssteifen Konstruktion 56 vorgesehen sind. Das Gurtsystem 58 kann jedoch auch anders aufgebaut sein und befestigt werden.

Fig. 5 zeigt schematisch eine Ausführungsvariante der erfindungsgemäßen Adaptervorrichtung 55 für eine Leitplanke mit einer schwenkbaren Hülse 57. Die Hülse 57 weist an einem Ende ein Verbindungs- oder Feststellelement 76 auf, welches in ein an der starren oder verbindungssteifen Konstruktion 56 durch ein Scharnier 78 schwenkbar befestigtes Langlochelement eingreift. Ferner ist die Hülse 57 an einer Längsseite 80 über ein weiteres Scharnier 79 schwenkbar an der Seitenfläche 70 der starren oder verbindungssteifen Konstruktion 56 befestigt. Somit kann die Hülse 57 einerseits fest an der starren oder verbindungssteifen Konstruktion 56 gehalten und andererseits auf leichte Weise in eine Position geschwenkt werden, die ein aufrechtes Einbringen eines Tragpfostens 7 in die Hülse 57 erlauben.

Fig. 6 zeigt schematisch eine Ausführungsform eines erfindungsgemäßen mobilen Signalsystems 76 als zusammengelegtes Paket in einer geschnittenen Seitenansicht. Das Signalsystem 76 weist eine Signaleinrichtung 51, 51' mit einem aufrollbaren Anzeigeelement 3, wie oben beschrieben, und mit einem teleskopierbaren Tragpfosten 7 auf. Darüber hinaus kann das mobile Signalsystem 76 die oben beschriebene Adaptervorrichtung 55 aufweisen, welche leicht in das in Fig. 6 gezeigte Paket integriert werden kann.

Fig. 7 zeigt schematisch eine weitere mögliche Ausführungsform einer erfindungsgemäßen Signaleinrichtung 51' mit einer weiteren Ausführungsform eines Traggestells 1' gemäß der vorliegenden Erfindung in einer perspektivischen Ansicht.

Die Signaleinrichtung 51' unterscheidet sich insbesondere von der Signaleinrichtung 51 in Fig. 1 durch die Ausbildung ihres Fußes 44'. Hier ist die starre Plattenkonstruktion 45 aus Fig. 1 durch eine verbindungssteife, aus Streben bzw. Balken zusammengesetzte Konstruktion 45' ersetzt, wobei beide Konstruktionen 45, 45' jedoch genau den gleichen Vorteil besitzen, nämlich dem Traggestell 1, 1' die erforderliche Grundstabilität zu verleihen, während die unter der starren oder verbindungssteifen Konstruktion 45, 45' befindliche flexible Mattenanordnung 46 und der damit um die Konstruktion 45, 45' ausgebildete freie Randstreifen 47 dem Traggestell 1, 1' die erforderliche Standfestigkeit verleiht.

Die weiteren Merkmale der in den Fig. 1 und 7 dargestellten Ausführungsvarianten sind wahlweise gegeneinander austauschbar bzw. durch die weiteren, oben aufgeführten aber nicht in den Figuren gezeigten Merkmale ergänzbar.

Die in Fig. 7 dargestellte Signaleinrichtung 51' weist ein Traggestell 1' mit einer als Rahmen 2 ausgebildeten Halterung auf, an der ein flächiges Anzeigeelement 3 befestigt ist, das z. B. ein Verkehrssignal sein kann.

Das Traggestell 1' umfasst eine aus zwei rechteckigen Teilmatten 46a, 46b bestehende und eine Fußmatte ausbildende flexible Mattenanordnung 46. Das Traggestell 1' weist ferner eine verbindungssteife Konstruktion 45' in Form eines Fußgerüstes auf, welches zwei starre Teilgerüste 5a, 5b und einen Mittelbalken 6 umfasst, sowie einen an der Oberseite des Mittelbalkens 6 angebrachten Adapter 8 für eine Verankerung für einen Tragpfosten 7. Der Adapter 8 ist als Stutzen mit polygonalem, beispielsweise quadratischem, oder rundem Querschnitt ausgebildet.

Das erste Teilgerüst 5a ist mit der ersten Teilmatte 46a verbunden, das zweite Teilgerüst 5b ist mit der zweiten Teilmatte 46b verbunden. Die Verbindung ist dabei jeweils so ausgebildet, dass die Position des Teilgerüstes 5a, 5b durch die Lage der entsprechenden Teilmatte 46a, 46b vollständig bestimmt ist, also an mindestens drei voneinander beabstandeten Punkten eine feste Verbindung zwischen diesen Teilen besteht. Die beiden Teilgerüste 5a, 5b sind jeweils gegenüber dem Mittelbalken 6 um waagerechte Achsen verschwenkbar, aber durch eine ebenfalls am Mittelbalken 6 angebrachte lösbare Sperre 9 im dargestellten Sperrzustand starr derart miteinander verbunden, dass die Teilmatten 46a, 46b ungefähr in einer gemeinsamen waagerechten Ebene liegen.

Die Teilmatten 46a, 46b bestehen aus biegsamem, verhältnismäßig schwerem Material, das Fußgerüst dagegen aus starrem Material, gewöhnlich Metall, z. B. Stahl oder Aluminium.

Das Teilgerüst 5a weist einen zum Mittelbalken 6 parallelen Längsbalken 10 auf, von dessen Mitte zwei auseinanderlaufende Querbalken 11, 12 ausgehen, die durch eine zum Längsbalken 10 parallele Längsstrebe 13 verbunden sind. Die Bodenfläche des Teilgerüstes 5a ist mit der Teilmatte 46a durchgehend oder punktuell - im letzteren Fall mindestens an den Endpunkten des Längsbalkens 10 und der Querbalken 11, 12 - verbunden, z. B. verschraubt oder verklebt. Das Teilgerüst 5b ist in der in Fig. 7 gezeigten Ausführungsform genau gleich ausgebildet wie das Teilgerüst 5 und ist mit der Teilmatte 46b in gleicher Weise verbunden wie das Teilgerüst 5a mit der Teilmatte 46a, was jedoch in anderen, nicht gezeigten Ausführungsvarianten der Erfindung nicht unbedingt auch so sein muss.

Da die Längsbalken 10 und die Querbalken 11, 12 jeweils nicht bis zum Rand der entsprechenden Teilmatte 46a, 46b reichen und der Mittelbalken 6 die gleiche Länge wie die Längsbalken 10 aufweist, weist die im Ganzen etwa quadratische Fußmatte 46 einen sich über ihren gesamten Umfang erstreckenden freien Randstreifen 47 auf, an dem sie nicht mit der verbindungssteifen Konstruktion 45', die das starre Fußgerüst ausbildet, verbunden ist und sich unter dem Einfluss ihres Gewichtes dem Boden anpasst, sodass sie in der Regel überall satt auf diesem aufliegt.

Die Teilgerüste 5a, 5b sind mit dem Mittelbalken 6 durch eine flexible feste Plane 14 verbunden, deren Randstreifen zwischen den Längsbalken 10 und der Teilmatte 46a bzw. 46b liegen und die über den Längsbalken 6 läuft, wo sie zwischen zwei übereinander liegenden, miteinander verschraubten Teilbalken geklemmt ist. Diese Verbindung ermöglicht ein Verschwenken der Längsbalken 10 und damit der Teilgerüste 5a und 5b um zum Mittelbalken 6 parallele Achsen. Durch die Sperre 9 sind der Mittelbalken 6 und die Teilgerüste 5a, 5b jedoch im Einsatz starr miteinander verbunden.

An Stelle des oben im Hinblick auf Fig. 7 beschriebenen spezifischen Aufbaus der verbindungssteifen Konstruktion 45' kann auch eine andere geeignete starre oder verbindungssteife Fußgerüstkonstruktion verwendet werden. Wichtig ist jedoch, dass diese so auf der flexiblen Mattenanordnung 46 aufliegt und mit dieser verbunden ist, dass sich wenigstens an einer Seite des Fußes 44' ein freier, flexibler Randstreifen 47 ergibt.

Die Teilmatten 46a, 46b weisen in den Endbereichen der äußeren Längsränder Grifflöcher 20 auf, welche das Verschieben der Signaleinrichtung 51' und ihren Transport im zusammengelegten Zustand, ähnlich wie in Fig. 6, erleichtern. Ferner sind Riemen 21 vorgesehen, wobei die an der Teilmatte 46b befestigten Riemen 21 mit Schnallen 22 versehen sind, sodass sie bei zusammengelegter Signaleinrichtung 51' leicht mit den entsprechenden Riemen 21 an der anderen Teilmatte 46a verbunden werden können. Statt der beschriebenen Verbindung kann auch jeweils eine Klettverbindung vorgesehen sein, bei welcher bei zusammengelegter Signaleinrichtung 51' ein an einer Befestigungsstelle einer Teilmatte angebrachter Riemen über die Ränder beider Teilmatten gezogen und dann durch deckungsgleiche Öffnungen in denselben, welche knapp unterhalb der Befestigungsstelle liegen, durchgeschlauft ist und mit der eigenen Rückseite eingreift.

## Patentansprüche

1. Mobiles Traggestell (1, 1') mit einem Tragpfosten (7), an welchem wenigstens eine Halterung zur Befestigung eines flächigen Anzeigeelementes (3) vorgesehen ist,
**dadurch gekennzeichnet,**
**dass** das Traggestell (1, 1') einen Fuß (44) aufweist, welcher aus wenigstens einer starren oder verbindungssteifen Konstruktion (45, 45') und wenigstens einer mit der starren oder verbindungssteifen Konstruktion (45, 45') verbundenen flexiblen Mattenanordnung (46) ausgebildet ist, wobei die flexible Mattenanordnung (46) so groß ist, dass sie um die starre oder verbindungssteife Konstruktion (45, 45') einen nicht mit der starren oder verbindungssteifen Konstruktion (45, 45') verbundenen freien Randstreifen (47) ausbildet, und wobei an oder in der wenigstens einen starren oder verbindungssteifen Konstruktion (45, 45') ein Adapter (8) zur Verankerung des Tragpfostens (7) vorgesehen ist.

2. Traggestell nach Anspruch 1, **dadurch gekennzeichnet, dass** der Adapter (8) aus der starren oder verbindungssteifen Konstruktion (45, 45') auskragt und die starre oder verbindungssteife Konstruktion (45, 45') wenigstens eine Aussparung (48) aufweist, in die der Adapter (8) kippbar ist.

3. Traggestell nach einem der vorhergehenden Ansprüche, **dadurch gekennzeichnet, dass** an dem Adapter (8) und/oder dem Tragpfosten (7) wenigstens zwei mit der starren oder verbindungssteifen Konstruktion (45, 45') winklig verbindbare Stützelemente (49) zum Halten des Tragpfostens (7) vorgesehen sind.

4. Traggestell nach Anspruch 3, **dadurch gekennzeichnet, dass** die Stützelemente (49) und/oder der Fuß (44) wenigstens einen Verstellmechanismus (65, 66) für eine Einstellung der Neigung des Tragpfostens (7) relativ zu dem Fuß (44) aufweisen.

5. Traggestell nach einem der vorhergehenden Ansprüche, **dadurch gekennzeichnet, dass** der Fuß (44) aus mehreren, miteinander zusammenklappbar verbundenen Fußteilen (44a, 44b) ausgebildet ist, wobei jedes der Fußteile (44a, 44b) aus wenigstens einer starren Platte (45a, 45b) und einer mit dieser verbundenen flexiblen Matte (46a, 46b) unter Ausbildung des wenigstens einen freien Randstreifens (47) ausgebildet ist.

6. Traggestell nach einem der vorhergehenden Ansprüche, **dadurch gekennzeichnet, dass** sich der freie Randstreifen (47) über den ganzen Umfang des Fußes (44) erstreckt.

7. Traggestell nach einem der vorhergehenden Ansprüche, **dadurch gekennzeichnet, dass** die Breite (b) des freien Randstreifens (47) zwischen 10% und 30% des größten Durchmessers des Fußes (44) beträgt.

8. Traggestell nach einem der vorhergehenden Ansprüche, **dadurch gekennzeichnet, dass** der Tragpfosten (7) teleskopierbar ist.

9. Traggestell nach einem der vorhergehenden Ansprüche, **dadurch gekennzeichnet, dass** der Tragpfosten (7) aus glasfaserverstärktem oder kohlefaserverstärktem Kunststoff ausgebildet ist.

10. Signaleinrichtung (51, 51') mit einem Traggestell (1, 1') nach einem der vorhergehenden Ansprüche, **dadurch gekennzeichnet, dass** die Signaleinrichtung (51, 51') wenigstens ein an der Halterung befestigbares flächiges, aufrollbares Anzeigeelement (3) aufweist.

11. Signaleinrichtung nach Anspruch 10, **dadurch gekennzeichnet, dass** das Anzeigeelement (3) einander gegenüberliegende, mit Kunststofflatten (60) verstärkte Randbereiche (61, 62) aufweist.

12. Signaleinrichtung nach einem der Ansprüche 10 bis 11, **dadurch gekennzeichnet, dass** das Anzeigeelement (3) integrierte Leuchtdioden (54) aufweist.

13. Adaptervorrichtung (55) für ein Traggestell (1, 1') oder eine Signaleinrichtung (51, 51') nach einem der vorhergehenden Ansprüche, **dadurch gekennzeichnet, dass** die Adaptervorrichtung (55) eine an einer starren oder verbindungssteifen, einen Querschnitt mit wenigstens einem Winkel (68) aufweisenden Konstruktion (56) vorgesehene Hülse (57) für den Tragpfosten (7) und ein an dieser Konstruktion (56) vorgesehenes Gurtsystem (58) für eine Befestigung der Adaptervorrichtung (55) an einer Leitplanke (59) aufweist.

14. Adaptervorrichtung nach Anspruch 13, **dadurch gekennzeichnet, dass** die Hülse (57) schwenkbar an der starren oder verbindungssteifen Konstruktion (56) angebracht ist.

15. Mobiles Signalsystem (76) mit einer Signaleinrichtung (51, 51') nach einem der Ansprüche 10 bis 12 und einem teleskopierbaren Tragpfosten (7).
